# EUROPÄISCHE PATENTSCHRIFT

(11) **EP 3 245 336 B1**
(45) Veröffentlichungstag und Bekanntmachung des Hinweises auf die Patenterteilung: **26.08.2020**
(21) Anmeldenummer: 15794911.6
(22) Anmeldetag: 13.11.2015
(51) Int. Cl.: E01C 19/20

(54) **STREUVORRICHTUNG**
SPREADING APPARATUS
DISPOSITIF D'ÉPANDAGE

(30) Priorität: 16.01.2015 DE 202015000189 U
(43) Veröffentlichungstag der Anmeldung: 22.11.2017
(73) Patentinhaber: Redexim Handel- en Exploitatie Maatschappij B.V., 3702 AC Zeist (NL)
(72) Erfinder: BACHMANN, Uli, 88279 Amtzell (DE)
(74) Vertreter: dompatent von Kreisler Selting Werner - Partnerschaft von Patent- und Rechtsanwälten mbB
(86) Internationale Anmeldenummer: PCT/EP2015/076569
(87) Internationale Veröffentlichungsnummer: WO 2016/113018

(56) Entgegenhaltungen:
- EP-A2- 0 104 622
- AT-U2- 9 137
- DE-A1- 2 730 256
- DE-U1- 29 921 399
- JP-A- 2004 113 857
- US-A1- 2002 117 562
- US-A1- 2013 341 437

## Beschreibung

Die Erfindung betrifft eine Streuvorrichtung zum Ausstreuen von Streugut, insbesondere Sand oder Bodensubstraten, auf einer Bodenoberfläche, insbesondere auf Golfplätzen nach dem Oberbegriff des Anspruchs 1.

Bisher bekannte Streuvorrichtungen zum Ausstreuen von Streugut, insbesondere auf Golfplätzen weisen einen Behälter für das Streugut und mindestens eine Streueinheit auf, mittels der das in dem Behälter befindliche Streugut ausstreubar ist. Die Streueinheit weist meistens eine im Wesentlichen bodenparallele, drehbare Streuscheibe auf. Ferner ist meistens mindestens eine Antriebseinrichtung zum Drehen der Streuscheibe um die Drehachse vorgesehen. Das Streugut kann aufgrund des Drehens der Streuscheibe mittels der Streuscheibe und aufgrund von Fliehkräften ausstreubar sein.

Derartige Streuvorrichtungen sind aus der EP 0 104 622 A2, DE 27 30 256 A1 und der AT 009 137 U2, US 2013/341437 A1 sowie US 2002/117562 A1 bekannt.

Solche Streuvorrichtungen werden häufig auf Golf- oder Rasenplätzen verwendet. Dabei besteht das Problem, dass bei manchen Rasenflächen das Streugut nur in eine bestimmte Richtung gestreut werden soll. Auch besteht häufig die Aufgabe bei Golfplätzen mit einer solchen Vorrichtung, zum Beispiel Bunker zu befüllen, ohne den darum liegenden Rasen zu bestreuen.

Der Erfindung liegt daher die Aufgabe zugrunde, eine Streuvorrichtung zu schaffen, die in einem definierten Bereich streuen kann.

Zur Lösung dieser Aufgabe dienen die Merkmale des Anspruchs 1.

Die Erfindung sieht vor, dass eine Begrenzungseinrichtung in zumindest einem Teil des Umfangsbereiches der Streuscheibe angeordnet ist, die das Ausstreuen des Streuguts in diesen Teil des Umfangsbereichs verhindert, wobei die Position der Begrenzungseinrichtung relativ zu der Streuschreibe verstellbar ist, so dass die Richtung in der das Streugut ausstreubar ist, veränderbar ist.

Auf diese Weise kann das Streugut in eine definierte Richtung ausgestreut werden.

Es können somit Bunker auf einen Golfplatz befüllt werden, ohne dass das umliegende Gras mit dem Streugut bestreut wird. Auch können bestimmte Bereiche der Bodenfläche lediglich mit dem Streugut bestreut werden.

Die Streuscheibe ist dabei um eine Drehachse drehbar, wobei die Begrenzungseinrichtung um die Schwenkachse verschwenkbar ist, so dass die gesamte Begrenzungseinrichtung in unterschiedlichen Umfangsbereichen der Streuscheibe platzierbar ist.

Beim Verstellen der Begrenzungseinrichtung bleibt daher die Streubreite, mit der das Streugut ausstreubar ist, konstant. Es wird somit lediglich die Richtung in der das Streugut ausgestreut wird, verändert und nicht die Streubreite. Die Streubreite wird die Breite auf der Bodenfläche verstanden, auf der das Streugut beim einmaligen Überfahren mit der Streuvorrichtung ausgestreut wird.

Es kann ein Linearmotor mit der Begrenzungseinrichtung und einem Gehäuseelement der Streueinheit verbunden sein und die Begrenzungseinrichtung verstellen. Der Linearmotor kann elektrisch, hydraulisch oder pneumatisch betrieben sein.

Die Antriebseinrichtung zum Drehen der Streuscheibe kann ebenfalls eine elektrische, hydraulische oder pneumatische Antriebseinrichtung sein.

Es kann mindestens ein Schaufelelement im Wesentlichen radial auf der Streuscheibe angeordnet sein.

Die Begrenzungseinrichtung kann in einer Richtung, die parallel zu der Drehachse verläuft, höher sein als die auf der Streuscheibe angeordneten Schaufelelemente. Auf diese Weise ist sichergestellt, dass das Streugut nicht über die Begrenzungseinrichtung unbeabsichtigt gestreut wird.

Die Begrenzungseinrichtung ist erfindungsgemäß ein Blechelement.

Die als Blechelement ausgebildete Begrenzungseinrichtung weist am oberen und unteren freien Ende eine in Richtung der Streuscheibe hervorstehende Blechkante auf, wobei die untere hervorstehende Blechkante unterhalb der Streuscheibe angeordnet ist. Die Begrenzungseinrichtung kann gebogen ausgebildet sein und an die Form des Außenumfangs der Streuscheibe angepasst sein.

Die Begrenzungseinrichtung ist weiterhin in einem definierten Abstand zu der Streuscheibe angeordnet sein, wobei der Abstand von der Begrenzungseinrichtung zu der Streuscheibe erfindungsgemäß weniger als 1 cm, insbesondere weniger als 0,5 cm, beträgt. Die Streuvorrichtung ist selbstfahrend oder mittels eines Zugfahrzeugs ziehbar.

Es kann eine Steuereinrichtung vorgesehen sein, die die Verstellung der Begrenzungseinrichtung und damit die Richtung, in der das Streugut ausstreubar ist, steuert.

Die Steuereinrichtung kann die Verstellung der Begrenzungseinrichtung abhängig von der Transportrichtung der Streuvorrichtung steuern.

Die Steuereinrichtung kann die Verstellung der Begrenzungseinrichtung abhängig von der Lenkrichtung der selbstfahrenden Streuvorrichtung oder des Zugfahrzeugs steuern.

Die Streuvorrichtung kann nur eine einzelne Streuscheibe aufweisen.

Es kann eine Nachfülleinrichtung vorgesehen sein, mittels der das Streugut von dem Behälter auf die Streuscheibe überführbar ist, wobei die Menge des Streuguts pro Zeit vorzugsweise mittels der Nachfülleinrichtung dosierbar ist.

Im Folgenden wird unter Bezugnahme auf die Zeichnungen Ausführungsbeispiele der Erfindung näher erläutert.

Es zeigen schematisch:
- Fig. 1: eine Streuvorrichtung gemäß der vorliegenden Erfindung,
- Fig. 2: eine Streueinheit gemäß der vorliegenden Erfindung,
- Fig. 3: eine Draufsicht auf die Streueinheit gemäß Fig. 2, und
- Fig. 4: eine Streueinheit gemäß Fign. 2 und 3 mit verstellter Begrenzungseinrichtung.

Fig. 1 zeigt eine Streuvorrichtung 1 zum Ausstreuen von Streugut. In Fig. 1 ist eine Streuvorrichtung 1 dargestellt, die von einem Zugfahrzeug gezogen werden kann. Die Streuvorrichtung 1 weist eine Ankoppeleinrichtung 32 zum Ankoppeln an ein Zugfahrzeug auf. Alternativ kann die Streuvorrichtung auch selbstfahrend sein.

Die Streuvorrichtung 1 weist einen Behälter 6 für das Streugut und mindestens eine Streueinheit 4 auf, mittels der das in dem Behälter 6 befindliche Streugut ausstreubar ist. Es ist vorzugsweise eine Nachfülleinrichtung 8 vorgesehen, mittels der das Streugut von dem Behälter 6 zu der Streueinheit 4 überführbar ist.

Die Streuvorrichtung 1 weist vorzugsweise mehr als zwei Räder 34 auf, mittels der die Streuvorrichtung 1 über die Bodenfläche 2 fahrbar ist. Bei mehr als zwei Rädern 34 ist das Gewicht, dass die mit Streugut beladene Streuvorrichtung 1 auf die Bodenfläche 2 ausübt, besser verteilt. Im vorliegenden Fall weist die Streuvorrichtung 1 vier Räder 34 auf. Ferner weist die Streuvorrichtung 1 ein Transportrad 36 auf, das jedoch in einem Zustand, in dem die Streuvorrichtung mit einem Zugfahrzeug verbunden ist, eingezogen ist und nicht in Kontakt mit der Bodenfläche 2 ist.

Die Streueinheit 4 ist in den Fign. 2 bis 4 näher dargestellt. Die Streueinheit 4 weist eine im Wesentlichen bodenparallele, drehbare Streuscheibe 12 auf, die, vorzugsweise um eine zu der Bodenfläche 2 im Wesentlichen orthogonal verlaufenden Drehachse 24 drehbar ist. Die Drehachse 24 kann, wie im vorliegenden Fall, eine rein imaginäre Achse und kein Bauteil sein. Auf der Streuscheibe 12 ist mindestens ein Schaufelelement 14 im Wesentlichen radial angeordnet. Es können mehrere Schaufelelemente 14 auf der Streuscheibe 12 angeordnet.

Es ist mindestens eine Antriebseinrichtung 20 zum Drehen der Streuscheibe 12 um die Drehachse 24 vorgesehen, so dass das Streugut mittels der Streuscheibe 12 und aufgrund von Zentrifugalkräften ausstreubar ist. Die Antriebseinrichtung 20 weist eine Welle 18 auf, die mit der Streuscheibe 12 verbunden ist und die Streuscheibe antreibt. Die Antriebseinrichtung 20 ist in einem Gehäuseelement 22 gelagert. An dem Gehäuseelement 22 ist ferner eine Abschirmeinrichtung 10 angeordnet, die verhindert, dass das Streugut nach oben ausgeworfen werden kann.

Durch Drehen der Streuscheibe 12 mittels der Antriebseinrichtung 20 kann das Streugut ausgestreut werden. Dabei bewegt sich das Streugut aufgrund der Zentrifugalkraft in den Außenbereich der Streuscheibe 12 und wird von dort ausgeschleudert.

Die Streueinheit 4 weist ferner eine Begrenzungseinrichtung 16 auf, die in zumindest einem Teil des Umfangsbereichs der Streuscheibe 12 angeordnet ist und das Ausstreuen des Streuguts in diesem Teil des Umfangsbereichs begrenzt. Das Streugut kann somit lediglich in der Richtung ausgestreut werden, die nicht mit der Begrenzungseinrichtung begrenzt ist.

Die Position der Begrenzungseinrichtung 16 ist relativ zu der Streuscheibe 12 verstellbar, so dass die Richtung in der das Streugut ausstreubar ist, veränderbar ist. Dass die Position der Begrenzungseinrichtung 16 relativ zu der Streuscheibe 12 verstellbar ist, bedeutet, dass die Begrenzungseinrichtung 16 in unterschiedlichen Umfangsbereichen der Streuscheibe plazierbar ist. Die Begrenzungseinrichtung 16 wird dabei vorzugsweise um die Drehachse 24 verschwenkt, so dass die Begrenzungseinrichtung 16 in unterschiedlichen Umfangsbereichen der Streuscheibe plazierbar ist.

Durch Verstellen der Position der Begrenzungseinrichtung kann die Richtung, in der das Streugut ausgestreut wird, verstellt werden. Auf einem Golfplatz kann die Streuvorrichtung 1 somit als Auffüllvorrichtung für einen Bunker verwendet werden, ohne dass das umliegende Gras des Bunkers mit Streugut bestreut wird. Alternativ können Rasenflächen entlang eines Weges bestreut werden, ohne dass der Weg mit Streugut bedeckt wird.

Aus den Fign. 3 und 4 kann entnommen werden, wie die Begrenzungseinrichtung 16 verstellt werden kann. In den Fign. 3 und 4 ist die Streueinheit 4 von unten dargestellt.

Die Begrenzungseinrichtung 16 ist, wie in dem dargestellten Ausführungsbeispiel, ein Blechelement. Die als Blechelement ausgebildete Begrenzungseinrichtung 16 weist am oberen und unteren freien Ende eine in Richtung der Streuscheibe hervorstehende Blechkante 38, 40 auf, wobei die untere vorstehende Blechkante 40 unterhalb der Streuscheibe 12 angeordnet ist. Auf diese Weise wird verhindert, dass das Streugut unbeabsichtigt nach oben oder unten rausgeworfen wird.

Die Begrenzungseinrichtung 16 kann, wie im dargestellten Ausführungsbeispiel, gebogen ausgebildet sein und an die Form der Außenkante der Streuscheibe 12 angepasst sein. Die Begrenzungseinrichtung 16 ist mit definiertem Abstand zu der Streuscheibe 12 angeordnet sein, wobei der Abstand von der Begrenzungseinrichtung 16 zu der Streuscheibe 12 weniger als 1 cm, insbesondere weniger als 0,5 cm, beträgt. Auf diese Weise kann die Streuscheibe 12 ungehindert gedreht werden und trotzdem verhindert werden, dass zu viel Streugut zwischen der Begrenzungseinrichtung 16 und Streuscheibe 12 durchfällt und auf die Bodenfläche 2 fällt.

In Fign. 3 und 4 ist eine Verstelleinrichtung 27 dargestellt, mittels der die Begrenzungseinrichtung 16 verstellbar ist. Die Verstelleinrichtung 27 kann, wie im dargestellten Ausführungsbeispiel, ein Linearmotor 26 sein. Der Linearmotor 26 ist an dem ersten Ende 26a mit dem Gehäuseelement 22 der Streueinheit 4 verbunden und an dem zweiten Ende 26b mit der Begrenzungseinrichtung 16 verbunden. Durch Verstellen des Linearmotors 26 kann die Position der Begrenzungseinrichtung 16 relativ zu der Streuscheibe 12 verstellt werden.

In Fig. 4 ist ein Zustand dargestellt, bei dem der Linearmotor 26 eingefahren ist und die Begrenzungseinrichtung 16 in Vergleich zu Fig. 3 verstellt ist.

Es kann eine Steuereinrichtung 30 vorgesehen sein, die die Verstellung der Begrenzungseinrichtung 16 und damit die Richtung in der das Streugut abwerfbar ist, steuert. Die Steuereinrichtung 30 kann die Verstellung der Begrenzungseinrichtung 16 abhängig von der Transportrichtung der Streuvorrichtung steuern. Die Steuereinrichtung 30 kann die Verstellung der Begrenzungseinrichtung 16 abhängig von der Lenkeinrichtung des Zugfahrzeugs steuern. Auch kann eine Person, die das Zugfahrzeug bedient, die Steuereinrichtung 30 bedienen und die Begrenzungseinrichtung 16 somit steuern.

Vorzugsweise weist die Streueinheit 4 nur eine einzelne Streuscheibe 12 auf.

Mittels der vorliegenden Streuvorrichtung 1 bleibt erfindungsgemäß beim Verstellen der Begrenzungseinrichtung 16 die Streubreite, in der das Streugut ausstreubar ist, konstant. Es wird lediglich die Richtung, in der das Streugut ausgeworfen ist, verstellt. Die Streubreite ist die Breite auf der Bodenfläche, auf der das Streugut beim einmaligen Überfahren ausgestreut wird.

Die Nachfülleinrichtung 8 dosiert vorzugsweise die Menge des Streuguts, die auf die Streuscheibe geführt wird. Das Streugut fällt vorzugsweise durch den Schacht 9 auf die Streuscheibe 12.

## Patentansprüche

1. Selbstfahrende oder von einem Zugfahrzeug ziehbare Streuvorrichtung (1) zum Ausstreuen von Streugut, insbesondere Sand oder Bodensubstraten, auf eine Bodenfläche (2), mit einem Behälter (6) für das Streugut und mindestens einer Streueinheit (4), mittels der das in dem Behälter (6) befindliche Streugut ausstreubar ist, wobei die Streueinheit (4) umfasst:
- mindestens eine im Wesentlichen bodenparallele, drehbare Streuscheibe,
- mindestens einer Antriebseinrichtung (20) zum Drehen der Streuscheibe um die Drehachse (24), so dass das Streugut mittels der Streuscheibe und aufgrund von Fliehkräften austreubar ist,
- wobei eine Begrenzungseinrichtung (16) in zumindest einem Teil des Umfangsbereich der Streuscheibe angeordnet ist, die das Ausstreuen des Streuguts in diesem Teil des Umfangsbereichs verhindert,
- wobei die Position der Begrenzungseinrichtung (16) relativ zu der Streuscheibe verstellbar ist, so dass die Richtung, in der das Streugut ausstreubar ist, veränderbar ist,
- wobei die Streuscheibe um eine Drehachse drehbar ist, wobei die Begrenzungseinrichtung (16) um die Drehachse (24) verschwenkbar ist, so dass die Begrenzungseinrichtung (16) in unterschiedlichen Umfangsbereichen der Streuscheibe platzierbar ist,
wobei beim Verstellen der Begrenzungseinrichtung (16) die Streubreite, mit der das Streugut ausstreubar ist, konstant bleibt, **dadurch gekennzeichnet, dass** die als Blechelement ausgebildete Begrenzungseinrichtung (16) an ihrem oberen und unteren freien Ende eine in Richtung der Streuscheibe hervorstehende Blechkante (38,40) aufweist, wobei die untere hervorstehende Blechkante (40) unterhalb der Streuscheibe angeordnet ist und die Begrenzungseinrichtung (16) mit einem definierten Abstand von weniger als 1 cm zu der Streuscheibe angeordnet ist.

2. Streuvorrichtung (1) nach Anspruch 1, **dadurch gekennzeichnet, dass** ein Linarmotor mit der Begrenzungseinrichtung (16) und einem Gehäuselement der Streueinheit (4) verbunden ist und die Begrenzungseinrichtung (16) verstellt.

3. Streuvorrichtung (1) nach einem der Ansprüche 1 oder 2, **dadurch gekennzeichnet, dass** mindestens ein Schaufelelement (14), im Wesentlichen radial auf der Streuscheibe angeordnet ist, wobei die Begrenzungseinrichtung (16) in einer Richtung, die parallel zu der Drehachse (24) verläuft, vorzugsweise höher ist als das auf der Streuscheibe angeordnete Schaufelelement (14).

4. Streuvorrichtung (1) nach einem der Ansprüche 1 bis 3, **dadurch gekennzeichnet, dass** die Begrenzungseinrichtung (16) gebogen ausgebildet ist und an die Form der Außenkante der Streuscheibe angepasst ist.

5. Streuvorrichtung (1) nach einem der Ansprüche 1 bis 4, **dadurch gekennzeichnet, dass** der Abstand von der Begrenzungseinrichtung (16) zu der Streuscheibe weniger als 0,5 cm beträgt.

6. Streuvorrichtung (1) nach einem der Ansprüche 1 bis 5, **dadurch gekennzeichnet, dass** eine Steuereinrichtung (30) vorgesehen ist, die die Verstellung der Begrenzungseinrichtung (16) und damit die Richtung, in der das Streugut abwerfbar ist, steuert.

7. Streuvorrichtung (1) nach Anspruch 6, **dadurch gekennzeichnet, dass** die Steuereinrichtung (30) die Verstellung der Begrenzungseinrichtung (16) abhängig von der Transportrichtung der Streuvorrichtung (1) steuert.

8. Streuvorrichtung (1) nach Anspruch 6 oder 7, **dadurch gekennzeichnet, dass** die Steuereinrichtung (30) die Verstellung der Begrenzungseinrichtung (16) abhängig von der Lenkrichtung der selbstfahrenden Streuvorrichtung (1) oder des Zugfahrzeugs steuert.

9. Streuvorrichtung (1) nach einem der Ansprüche 1 bis 8, **dadurch gekennzeichnet, dass** nur eine einzelne Streuscheibe (12) vorgesehen ist.

10. Streuvorrichtung (1) nach einem der Ansprüche 1 bis 9, **dadurch gekennzeichnet, dass** eine Nachfülleinrichtung (8) vorgesehen ist, mittels der das Streugut von dem Behälter (6) auf die Streuscheibe überführbar ist, wobei die Menge des Streuguts pro Zeit vorzugsweise mittels der Nachfülleinrichtung (8) dosierbar ist.

## Claims

1. A spreading apparatus (1), which is self-propelled or towable by a towing vehicle, for scattering spreading material, in particular sand or soil substrates, onto a ground surface (2), having a container (6) for the spreading material and at least one spreading unit (4) by means of which the spreading material included in said container (6) is adapted to be scattered, wherein said spreading unit (4) comprises:
- at least one rotatable spreading disc which is substantially parallel to the ground,
- at least one drive device (20) for rotating said spreading disc about the axis of rotation (24) such that the spreading material is adapted to be scattered by means of said spreading disc and by virtue of centrifugal forces,
- wherein a limiting device (16) is arranged at least in a portion of the circumferential region of said spreading disc which prevents the spreading material from being scattered in this portion of the circumferential region,
- wherein the position of said limiting device (16) relative to said spreading disc is adjustable such that the direction in which the spreading material is adapted to be scattered is variable,
- wherein the spreading disc is rotatable about an axis of rotation, wherein the limiting device (16) is pivotable about said axis of rotation (24) such that said limiting device (16) is adapted to be placed in different circumferential regions of said spreading disc,
wherein during adjustment of the limiting device (16) the spreading width at which the spreading material is adapted to be scattered remains constant,
**characterized in that**
the limiting device (16) configured as a sheet metal element comprises at its upper and lower free ends a sheet metal edge (38, 40) protruding towards the spreading disc, wherein the lower protruding sheet metal edge (40) is arranged beneath said spreading disc and the limiting device (16) is arranged at a defined distance of less than 1 cm to the spreading disc.

2. The spreading apparatus (1) according claim 1, **characterized in that** a linear motor is connected to the limiting device (16) and a housing element of the spreading device (4) and adjusts said limiting device (16).

3. The spreading apparatus (1) according to any one of claims 1 or 2, **characterized in that** at least one paddle element (14) is substantially radially arranged on the spreading disc, wherein the limiting device (16) is preferably higher in one direction parallel to the axis of rotation (24) than said paddle element (14) arranged on said spreading disc.

4. The spreading apparatus (1) according to any one of claims 1 to 3, **characterized in that** the limiting device (16) has a bent configuration and is matched to the shape of the outer edge of the spreading disc.

5. The spreading apparatus (1) according to any one of claims 1 to 4, **characterized in that** the distance from the limiting device (16) to the scattering disc is less than 0.5 cm.

6. The spreading apparatus (1) according to any one of claims 1 to 5, **characterized in that** a control device (30) is provided which controls the adjustment of the limiting device (16) and thus the direction in which the spreading material is adapted to be ejected.

7. The spreading apparatus (1) according to claim 6, **characterized in that** the control device (30) controls the adjustment of the limiting device (16) as a function of the transport direction of said spreading apparatus (1).

8. The spreading apparatus (1) according to claim 6 or 7, **characterized in that** the control device (30) controls the adjustment of the limiting device (16) as a function of the steering direction of said self-propelled spreading apparatus (1) or the towing vehicle.

9. The spreading apparatus (1) according to any one of claims 1 to 8, **characterized in that** only a single spreading disc (12) is provided.

10. The spreading apparatus (1) according to any one of claims 1 to 9, **characterized in that** a refill device (8) is provided by means of which the spreading material is adapted to be transferred from the container (6) to the spreading disc, wherein the amount of the spreading material per time is preferably adapted to be metered by means of the refill device (8).

## Revendications

1. Dispositif d'épandage (1) automoteur ou tractable par un véhicule tracteur, destiné à l'épandage d'une matière à épandre, en particulier du sable ou du substrat de culture, sur une surface de sol (2), doté d'un récipient (6) pour la matière à épandre et d'au moins une unité d'épandage (4), au moyen de laquelle la matière à épandre se trouvant dans le récipient (6) est épandable, dans lequel l'unité d'épandage (4) comprend :
- au moins un disque d'épandage rotatif, sensiblement parallèle au sol,
- au moins une unité d'entraînement (20) destiné à mettre en rotation le disque d'épandage autour de l'axe de rotation (24), de sorte que la matière à épandre est épandable au moyen du disque d'épandage et en raison des forces centrifuges,
- dans lequel un dispositif de délimitation (16) est agencé dans au moins une partie de la zone de pourtour du disque d'épandage, empêchant l'épandage de la matière à épandre dans cette partie de la zone de pourtour,
- dans lequel la position du dispositif de délimitation (16) par rapport au disque d'épandage est réglable, de sorte que la direction vers laquelle la matière à épandre est épandable peut être modifiée,
- dans lequel le disque d'épandage peut tourner autour d'un axe de rotation, dans lequel le dispositif de délimitation (16) peut pivoter autour de l'axe de rotation (24), de sorte que le dispositif de délimitation (16) peut être placé dans différentes zones du pourtour du disque d'épandage,
dans lequel lors du réglage du dispositif de délimitation (16), la largeur d'épandage, avec laquelle la matière à épandre est épandable, demeure constante, **caractérisé en ce que** le dispositif de délimitation (16) réalisé comme élément de tôle comporte à ses extrémités libres supérieure et inférieure un bord de tôle (38, 40) saillant dans la direction du disque d'épandage, dans lequel le bord de tôle (40) saillant inférieur est agencé en-dessous du disque d'épandage et le dispositif de délimitation (16) est agencé avec une distance définie inférieure à 1 cm par rapport au disque d'épandage.

2. Dispositif d'épandage (1) selon la revendication 1, **caractérisé en ce qu'**un moteur linéaire est relié au dispositif de délimitation (16) et à un élément de boîtier de l'unité d'épandage (4) et règle le dispositif de délimitation (16).

3. Dispositif d'épandage (1) selon l'une des revendications 1 ou 2, **caractérisé en ce qu'**au moins un élément d'aube (14) est agencé sur le disque d'épandage de manière sensiblement radiale, dans lequel le dispositif de délimitation (16) s'étendant dans une direction parallèle à l'axe de rotation (24) est de préférence plus haut que l'élément d'aube (14) agencé sur le disque d'épandage.

4. Dispositif d'épandage (1) selon l'une des revendications 1 à 3, **caractérisé en ce que** le dispositif de délimitation (16) est réalisé comme courbé et est adapté à la forme du bord extérieur du disque d'épandage.

5. Dispositif d'épandage (1) selon l'une des revendications 1 à 4, **caractérisé en ce que** la distance du dispositif de délimitation (16) au disque d'épandage est inférieure à 0,5 cm.

6. Dispositif d'épandage (1) selon l'une des revendications 1 à 5, **caractérisé en ce qu'**un dispositif de commande (30) est prévu, lequel commande le réglage du dispositif de délimitation (16) et par ce fait la direction vers laquelle la matière à épandre peut être projetée.

7. Dispositif d'épandage (1) selon la revendication 6, **caractérisé en ce que** le dispositif de commande (30) commande le réglage du dispositif de délimitation (16) en fonction de la direction de transport du dispositif d'épandage (1).

8. Dispositif d'épandage (1) selon la revendication 6 ou 7, **caractérisé en ce que** le dispositif de commande (30) commande le réglage du dispositif de délimitation (16) en fonction de la direction de braquage du dispositif d'épandage automoteur (1) ou du véhicule tracteur.

9. Dispositif d'épandage (1) selon l'une des revendications 1 à 8, **caractérisé en ce que** seulement un disque d'épandage individuel (12) est prévu.

10. Dispositif d'épandage (1) selon l'une des revendications 1 à 9, **caractérisé en ce qu'**un dispositif de remplissage (8) est prévu, au moyen duquel la matière à épandre peut être transférée du récipient (6) au disque d'épandage, dans lequel la quantité de matière à épandre sur une durée est de préférence dosable au moyen du dispositif de remplissage (8).
